# EUROPÄISCHE PATENTSCHRIFT

(11) **EP 0 480 464 B1**
(45) Veröffentlichungstag und Bekanntmachung des Hinweises auf die Patenterteilung: **25.01.1995**
(21) Anmeldenummer: 91117388.8
(22) Anmeldetag: 11.10.1991
(51) Int. Cl.: A47L 13/02, B24B 7/18

(54) **Vorrichtung zum Abziehen von Fussböden**
Floor surfacing device
Dispositif pour poncer le plancher

(30) Priorität: 12.10.1990 DE 4032501
(43) Veröffentlichungstag der Anmeldung: 15.04.1992
(73) Patentinhaber: Leinsle, Peter, D-86825 Bad Wörishofen (DE)
(72) Erfinder: Leinsle, Peter, D-86825 Bad Wörishofen (DE)
(74) Vertreter: Grünecker, Kinkeldey, Stockmair & Schwanhäusser Anwaltssozietät

(56) Entgegenhaltungen:
- CH-A- 670 415
- DE-A- 3 523 903
- US-A- 4 377 412

## Beschreibung

Die Erfindung bezieht sich auf eine Vorrichtung zum Abziehen von Fußböden nach der im Oberbegriff des Anspruchs 1 genannten Art.

Vorrichtungen dieser Art erleichtern das Entfernen von Bodenbelägen und den nach dem Ablösen von Bodenbelägen oft noch verbleibenden Resten.

Die Mehrzahl der bisher bekannten Geräte der gattungsbildenden Art weisen ein quer zur Arbeitsrichtung liegendes Messer auf, das zum Abtragen von Bodenbelägen oder Resten von Bodenbelägen in stoßende oder oszillierende Bewegung versetzt wird.

Derartige Geräte verlangen einen erheblichen Druck in Stoßrichtung der Messer, der von den Bedienungspersonen aufgebracht werden muß.

Desweiteren erzeugen die bisher bekannten Geräte unerwünscht laute Arbeitsgeräusche, tragen den zu entfernenden Bodenbelag nur langsam und in nicht schonender Weise für den Untergrund ab.

Der vorliegenden Erfindung liegt die Aufgabe zugrunde, eine Vorrichtung der obigen Art anzugeben, die gegenüber bekannten Vorrichtungen dieser Art effektiver arbeitet.

Diese Aufgabe wird durch die im kennzeichnenden Teil des Anspruchs 1 angegebenen Merkmale gelöst.

Eine bevorzugte Weiterbildung ergibt sich aus Anspruch 2. Durch den darin angegebenen Bereich für den Winkel zwischen Bewegungskreistangente und Schneidkante wird eine optimale Bearbeitungswirkung erzielt. Prinzipiell vergrößert sich mit zunehmendem Winkel die Breite der Arbeitsbahnen. Die Arbeitsbewegung geht dabei von einer schneidenden in eine ziehende Bewegung über. Als besonders zweckmäßig hat sich ein Winkel zwischen 2 und 15^{°} herausgestellt. Derartig verlaufende Schneidkanten bieten außerdem den Vorteil, daß sie sich selbsttätig nachschleifen.

Anspruch 3 bezieht sich auf eine Weiterbildung der vorliegenden Erfindung, bei der die Messer unter einem Winkel auf die Arbeitsfläche stoßen. Dies erhöht die Schneidwirkung und bei entsprechender Länge der Messer kann ein Durchbiegen der momentan mit der Arbeitsfläche in Berührung stehenden Messer erreicht werden, wodurch der Anpreßdruck der Schneidkanten auf die Arbeitsfläche und die Gesamt-Arbeitsbreite vergrößert wird.

Anspruch 4 bezieht sich auf eine bevorzugte Ausführungsform, bei der die Messer aus elastischem Stahlblech gefertigt sind, wodurch gute Biegungseigenschaften der Messer gewährleistet sind. Bei dieser Ausführungsform stoßen die Messer außerdem unter einem Winkel von 10° bis 30° auf die Arbeitsfläche wodurch eine besonders wirkungsvolle Schneidbewegung zustande kommt.

Eine weitere bevorzugte Ausführungsform ergibt sich aus Anspruch 5. Ein Kippen der Messer um ihre radiale Achse ermöglicht, daß die Schneidkante trotz ihres Winkels zur Tangente der Kreisbewegung in ihrer gesamten Länge in der Arbeitsfläche aufliegt, wodurch eine optimale ziehende Schneidbewegung erreicht wird.

Anspruch 6 gibt eine Weiterbildung der Erfindung an, bei der die Messer innerhalb ihres freien Endes einen zur Arbeitskante parallel verlaufenden Knick aufweisen wodurch wiederum ein Aufliegen der gesamten Arbeitskante in der Arbeitsfläche erreicht wird. Es ergibt sich dadurch wiederum eine optimale ziehende Schneidbewegung.

Eine weitere bevorzugte Weiterbildung ergibt sich aus Anspruch 7. Als zweckmäßig hat sich eine Ausrichtung der Drehachse in einem Winkel zwischen 0° und 5° in Arbeitsrichtung zur Arbeitsfläche herausgestellt. Mit abnehmendem Winkel zur Senkrechten vergrößert sich die bogenförmige Arbeitsfläche innerhalb derer die Arbeitsmesser auf die Arbeitsfläche treffen, und damit die Arbeitsbreite der Vorrichtung.

Anspruch 8 bezieht sich auf eine Weiterbildung der Erfindung, bei der die mit der Arbeitsfläche in Berührung kommenden Spitzen der Klinge ein keilförmiges Profil aufweisen, das so ausgebildet ist, daß eine Seite des Keils in der Arbeitsfläche zum liegen kommt und die andere Seite des Keils in einer Ebene mit der an diese Seite des Keils anschließenden Fläche der übrigen Messerklinge liegt. Derartige Profile schleifen sich selbsttätig nach.

In Anspruch 9 ist eine Weiterbildung angegeben, bei der zwei Schneidrichtungen vorgesehen sind, die im wesentlichen in Fahrtrichtung nebeneinander angeordnet sind und um parallele Achsen gegensinnig zueinander drehen. Es kann dadurch ein Ausgleich der Gegenkräfte beim Auftreffen der Messer auf der Arbeitsfläche erreicht und eine Versetzung der Vorrichtung verhindert werden. Die Messer beider Schneidvorrichtungen können dabei ineinandergreifen, wodurch die Arbeitsbahnen beider Schneidvorrichtungen nebeneinander zum Liegen kommen. Die Anzahl und Größe der Messer darf, um ein reibungsloses Ineinandergreifen zu ermöglichen, nicht zu groß gewählt werden.

Anspruch 10 gibt eine Weiterbildung an, bei der an der Vorrichtung eine Einrichtung zur Aufnahme eines Gewichtes vorgesehen ist. Vorzugsweise könnte dafür ein Hohlkörper aus Kunststoff mit Schraubverschluß dienen, der an der Arbeitsstelle mit Wasser oder anderen Stoffen aufgefüllt werden kann. Dadurch wird einerseits der Belastungsdruck erhöht, andererseits kann während des Transports der Vorrichtung das Gewicht wieder entfernt werden.

Anspruch 11 gibt eine Weiterbildung der erfindungsgemäßen Vorrichtung an bei der das Fahrgestell auf der in Bewegungsrichtung vorne liegenden linken und rechten Ecke je einen Anschlag aufweist. Die Anschläge sind dabei so angeordnet, daß deren äußerste Verbindungslinie von den rotierenden Messern gerade erreicht wird. Ein Vorteil dieser Ausführung liegt in der Möglichkeit eine Beschädigung zwischen dem aufsteigenden Mauerwerk und den drehenden Messern zu verhindern und eine Bearbeitung des Bodens bis unmittelbar vor die Wand zu ermöglichen. Ein weiterer Vorteil der Anschläge besteht in der Möglichkeit für die Bedienungsperson die momentan bearbeitete Fläche genau abzuschätzen.

Anspruch 12 schließlich bezieht sich auf eine Weiterbildung der vorliegenden Erfindung, bei der das Fahrgestell durch den Motor angetrieben wird. Außerdem liegen alle Messer gleichzeitig in der Arbeitsfläche auf, was durch eine senkrecht stehende Drehachse erreicht wird. Die Messer sind vorzugsweise starr ausgebildet und die gesamte Vorrichtung soll stabil und schwer ausgeführt sein. Durch ein hohes Eigengewicht wird ein Verdrehen der Vorrichtung aufgrund der an den Messern angreifenden Kräfte verhindert.

Anhand der Fig. 1 bis 7 werden bevorzugte Ausführungsformen der Erfindung erläutert.

Es zeigen im einzelnen:
- Fig. 1: eine Seitenansicht des nachstehend ausführlich beschriebenen Ausführungsbeispiels der erfindungsgemäßen Vorrichtung,
- Fig. 2: eine Unteransicht der Vorrichtung,
- Fig. 3: eine Teilansicht eines Messers,
- Fig. 4: einen parallel zur tangentialen Richtung des Umlaufkreises verlaufenden Teilschnitt durch ein Messer und darüberliegender Trägerscheibe,
- Fig. 5: einen radial ausgeführten Teilschnitt durch ein Messer und darüberliegender Trägerscheibe,
- Fig. 6: einen weiteren radialen Teilschnitt durch ein geknicktes Messer und darüberliegender Trägerscheibe,
- Fig. 7: eine weitere vorteilhafte Ausführungsform der vorliegenden Erfindung
Fig. 1 zeigt eine Seitenansicht eines Ausführungsbeispiels der erfindungsgemäßen Vorrichtung. Auf einem Fahrgestell 1 befindet sich ein darauf montierter Motor 2 mit Untersetzungsgetriebe 3. Über eine mit einem Getriebe verbundene Antriebswelle 4 kann eine aus Trägerscheibe 5 und Messern 6 bestehende Schneidvorrichtung in eine Drehbewegung versetzt werden. Mit einer an den vorderen und hinteren Rädern angeordneten Vorrichtung zur Höhenverstellung (nicht eingezeichnet) kann der Neigungswinkel der Drehachse gegenüber der Arbeitsfläche sowie der Anpreßdruck der Messer gegen die Arbeitsfläche eingestellt werden. Der Winkel liegt zwischen 0 und 5°. Die Messer sind als Messerklingen aus elastischem Stahlblech ausgebildet und werden während ihres Kontaktes mit der Arbeitsfläche leicht durchgebogen.

Bedient wird die Vorrichtung über einen am Ausleger 13 festgemachten Handgriff 14 und einen ebenfalls am Ausleger 13 festgemachten Betriebsschalter 15. Während des Betriebs laufen die Messer mit gleichmäßiger Drehzahl um die Achse (ca. 500 - 1000 U/min).

Fig. 2 zeigt eine Unteransicht des Ausführungsbeispiels. Die Messer 6 sind auf der Unterseite der Trägerscheibe 5 festgemacht. An den in Fahrtrichtung vorne liegenden linken und rechten Ecken des Fahrgestells sind Anschläge 16 vorgesehen, deren äußerste Verbindungslinie von den umlaufenden Messern gerade erreicht wird.

Fig. 3 zeigt im Detail den vorderern Teil einer Messerklinge mit Schneidkante 7. Man erkennt, daß die Schneidkante 7 mit der Tangente an den Bewegungskreis einen Winkel einschließt, wodurch das in Bewegungsrichtung vorauseilende Ende der Schneidkante auf einem kleineren Radius umläuft als das bewegungsmäßig nacheilende Ende der Schneidkante. Ein derartiger Verlauf der Schneidkante bewirkt eine schneidende und zugleich ziehende Arbeitsbewegung des Messers an der Arbeitsfläche, was ein wichtiges erfindungsgemäßes Merkmal darstellt. Neben den dadurch erreichbaren besseren Arbeitsergebnissen wird zusätzlich die Lebensdauer der Messer erhöht, da derartig verlaufende Schneidkanten sich an der Bodenoberfläche ständig selbst nachschleifen.

Fig. 4 zeigt einen senkrecht zur Radialrichtung eines Messers verlaufenden Schnitt mit der darüberliegenden Trägerscheibe. Durch ein keilförmig ausgebildetes Trägerplattenpaar 17 kann eine Schrägstellung der Messer um eine radiale Achse aus der Ebene der Trägerscheibe erreicht werden. Dadurch wird sichergestellt, daß die Schneidkante in ihrer gesamten Länge in der Arbeitsfläche aufliegt, obwohl die Schneidkante einen Winkel zur Mittelachse der Messer bzw. zur Tangente an die Kreisbewegung einnimmt.

Fig. 5 zeigt eine Möglichkeit wie die Messer aus der Ebene der Trägerscheibe heraus in Richtung Arbeitsfläche geneigt angebracht werden können. Die Trägerscheibe ist dabei über den Bereich einer äußeren Scheibe von außen nach innen verlaufend verjüngt ausgebildet. Mittels Schrauben 18 und Trägerplattenpaar 17 kann ein Messer auf der dadurch gegenüber der Trägerscheibenebene geneigten Montagefläche angebracht werden. Zusätzlich zu einem eventuell bereits durch Neigen der Drehachse erreichten Winkels zwischen der Messerklinge und der Arbeitsfläche kann dadurch ein noch größerer Auftreffwinkel erreicht werden. Zu erkennen ist außerdem eine vorteilhafte Ausführung der Trägerplatten 17, welche an ihrer Vorderkante abgerundet ausgebildet sind, um dadurch ein vorzeitiges Einkerben und Brechen der Messer durch betriebsbedingte Bewegungen und Vibrationen zu verhindern und damit eine hohe Lebensdauer der Messer zu garantieren.

Fig. 6 zeigt eine andere Möglichkeit der Befestigung der Messer an der Trägerscheibe. Die erforderliche Schrägstellung der Messerklingen 6 wird durch einen Knick innerhalb des freien nicht verschraubten Endes des Messers erreicht. Der Knick sollte etwa 15° aufweisen und die Knicklinie verläuft zweckmäßigerweise in der Draufsicht gesehen parallel zur Arbeitskante 7, was denselben Effekt hervorruft, der in der Beschreibung zu Fig. 4 erläutert wurde.

Fig. 7 zeigt eine weitere Ausführungsform der erfindungsgemäßen Vorrichtung. Bei besonders schwer zu entfernenden Rückständen von Bodenbelägen kann eine seitliche Versetzung der Maschine erfolgen. Dieser Versetzung kann durch eine zweite gegensinnig drehende Schneidvorrichtung begegnet werden. In Fahrtrichtung nebeneinander und um parallele Achsen drehend sind zwei Schneidvorrichtungen vorhanden. Die Drehrichtungen sind dabei so gewählt, daß eine Beförderung der abgelösten Reste nach außen hin erfolgen kann. Die Messer beider Schneidvorrichtungen greifen ineinander, so daß die Arbeitsbahn der beiden Schneidvorrichtungen nebeneinander zu liegen kommen. Anzahl und Größe der Messe sind so gewählt, daß ein reibungsloses Ineinandergreifen gewährleistet ist.

## Patentansprüche

1. Vorrichtung zum Abziehen von Fußböden mit einem auf dem Fußboden bewegbaren Fahrgestell (1), einem auf dem Fahrgestell angeordneten Motor (2) und wenigstens einer von dem Motor angetriebenen Schneidvorrichtung (6), die in einer in die Oberfläche des Fußbodens fallenden Arbeitsfläche wirksam ist, **dadurch gekennzeichnet,** daß die Schneidvorrichtung wenigstens ein um eine im wesentlichen vertikale Achse drehbares Messer (6) aufweist, und daß das Messer derart ausgebildet und angeordnet ist, daß seine Schneidkante (7) in der genannten Arbeitsfläche liegt und gegenüber der Tangente der Kreisbewegung einen Winkel kleiner als 30° einnimmt, wobei das bewegungsmäßig vorauseilende Ende der Schneidkante auf einem kleineren Radius liegt, als das bewegungsmäßig nacheilende Ende.

2. Vorrichtung zum Abziehen von Fußböden nach Anspruch 1, **dadurch gekennzeichnet,** daß der Winkel zwischen 15° und 2° liegt.

3. Vorrichtung zum Abziehen von Fußböden nach Anspruch 1 oder 2, **dadurch gekennzeichnet,** daß das Messer in einem Abstand von der Arbeitsfläche befestigt ist und sich nach außen verlaufend zur Arbeitsfläche hin absenkt.

4. Vorrichtung zum Abziehen von Fußböden nach Anspruch 1, 2 oder 3, **dadurch gekennzeichnet,** daß wenigstens der radial außenliegende Abschnitt des Messers als Messerklinge aus elastischem Stahlblech ausgebildet ist und daß die Messerklinge einen spitzen Winkel von vorzugsweise zwischen 10° und 30° zur Arbeitsfläche einnimmt.

5. Vorrichtung zum Abziehen von Fußböden nach wenigstens einem der vorangehenden Ansprüche, **dadurch gekennzeichnet,** daß das Messer um seine radiale Achse verdreht ist, in der Weise, daß die Schneidkante trotz ihres Winkels zur Tangente der Kreisbewegung in ihrer gesamten Länge in der Arbeitsfläche liegt.

6. Vorrichtung zum Abziehen von Fußböden nach wenigstens einem der vorangehenden Ansprüche, **dadurch gekennzeichnet,** daß das Messer an seinem freien Ende einen Knick in Richtung Arbeitsfläche aufweist von bevorzugterweise 10° bis 30°, wobei dieser Knick vorzugsweise parallel zur Arbeitskante verläuft.

7. Vorrichtung zum Abziehen von Fußböden nach wenigstens einem der vorangehenden Ansprüche, **dadurch gekennzeichnet,** daß die Achse um einen Winkel zwischen 0° und 5° in Arbeitsrichtung geneigt ist.

8. Vorrichtung zum Abziehen von Fußböden nach wenigstens einem der vorangehenden Ansprüche, **dadurch gekennzeichnet,** daß die mit der Arbeitsfläche in Berührung kommende Spitze der Klinge ein keilförmiges Profil aufweist, das so ausgebildet ist, daß die eine Seite des Keils in der Arbeitsfläche liegt und die gegenüberliegende Seite des Keils in einer Ebene mit der an sie anschließenden Fläche der übrigen Klinge liegt.

9. Vorrichtung zum Abziehen von Fußböden nach wenigstens einem der vorangehenden Ansprüche, **dadurch gekennzeichnet,** daß zwei um zueinander parallele und in Arbeitsrichtung nebeneinander liegende Achsen drehbare Schneidvorrichtungen vorgesehen sind, die von demselben Motor angetrieben werden, aber gegensinnig drehen.

10. Vorrichtung zum Abziehen von Fußböden nach wenigstens einem der vorangehenden Ansprüche, **dadurch gekennzeichnet,** daß auf dem Fahrgestell eine Einrichtung zur Aufnahme eines Gewichtes vorgesehen ist.

11. Vorrichtung zum Abziehen von Fußböden nach wenigstens einem der vorangehenden Ansprüche, **dadurch gekennzeichnet,** daß das Fahrgestell auf der in Bewegungsrichtung vorne liegenden linken und rechten Ecke je einen Anschlag aufweist, deren Verbindungslinie von den drehenden Messern gerade erreicht wird.

12. Vorrichtung zum Abziehen von Fußböden nach wenigstens einem der vorangehenden Ansprüche, **dadurch gekennzeichnet,** daß das Fahrgestell durch den Motor angetrieben ist, daß die Drehachse der Schneidvorrichtung senkrecht zur Arbeitsfläche ausgerichtet ist, und daß die drehbaren Messer starr ausgebildet sind.

## Claims

1. An apparatus for removing floorings, having a chassis (1) movable on the flooring, a motor (2) mounted on the chassis and at least one cutting device (6) which is driven by the motor and which is operative on a working surface sloping into the surface of the flooring, characterised in that the cutting device has at least one blade (6) rotating about a substantially vertical axis, and in that the blade is so designed and arranged that its cutting edge (7) lies on said working surface and assumes an angle of less than 30° relative to the tangent of the circular motion, the leading end of the cutting edge with respect to movement lying on a smaller radius than the trailing end in respect of movement.

2. An apparatus for removing floorings according to Claim 1, characterised in that the angle is between 15° and 2°.

3. An apparatus for removing floorings according to Claim 1 or Claim 2, characterised in that the blade is secured at a distance from the working surface and descends extending outwards towards the working surface.

4. An apparatus for removing floorings according to Claim 1, 2 or 3, characterised in that at least the radially outerlying portion of the blade is in the form of a knife blade of flexible steel sheet, and in that the knife blade assumes an acute angle of preferably between 10° and 30° relative to the working surface.

5. An apparatus for removing floorings according to at least one of the preceding Claims, characterised in that the blade is rotated about its radial axis in such a way that, despite its angle to the tangent of the circular motion, the cutting edge lies along its entire length on the working surface.

6. An apparatus for removing floorings according to at least one of the preceding Claims, characterised in that, at its free end, the blade has a kink of preferably 10° to 30° in the direction of the working surface, this kink preferably extending parallel to the working edge.

7. An apparatus for removing floorings according to at least one of the preceding Claims, characterised in that the axis is inclined by an angle of between 0° and 5° in operating direction.

8. An apparatus for removing floorings according to at least one of the preceding Claims, characterised in that the tip of the blade coming into contact with the working surface has a wedge-shaped profile which is formed so that one side of the wedge lies on the working surface and the opposite side of the wedge lies in a plane with the surface of the rest of the blade adjoined thereto.

9. An apparatus for removing floorings according to at least one of the preceding Claims, characterised in that two cutting devices are provided which are rotatable about axes situated parallel to one another and side by side in operating direction, said cutting devices being driven by the same motor but in opposite directions.

10. An apparatus for removing floorings according to at least one of the preceding Claims, characterised in that a means for accommodating a weight is provided on the chassis.

11. An apparatus for removing floorings according to at least one of the preceding Claims, characterised in that, in the left-hand and right-hand corners situated at the front in the direction of movementm, the chassis has a respective stop member, the connecting line of which stop members is exactly reached by the rotating blades.

12. An apparatus for removing floorings according to at least one of the preceding Claims, characterised in that the chassis is driven by the motor, in that the axis of rotation of the cutting device is aligned perpendicularly to the working surface, and in that the rotatable blades are rigidly formed.

## Revendications

1. Dispositif pour décaper des planchers comportant un châssis (1) pouvant être déplacé sur le plancher, un moteur (2) disposé sur le châssis et au moins un dispositif de coupe (6) qui est entraîné par le moteur et qui agit dans une surface de travail descendant vers la surface du plancher, caractérisé par le fait que le dispositif de coupe présente au moins un couteau (6) pouvant tourner autour d'un axe sensiblement vertical et que le couteau est réalisé et disposé de telle sorte que son bord tranchant (7) est situé dans ladite surface de travail et forme avec la tangente du mouvement circulaire un angle inférieur à 30°, l'extrémité du bord tranchant en avance selon le mouvement se trouvant sur un rayon plus petit que l'extrémité en retard selon le mouvement.

2. Dispositif pour décaper des planchers selon la revendication 1, caractérisé par le fait que l'angle est compris entre 15° et 2°.

3. Dispositif pour décaper des planchers selon la revendication 1 ou 2, caractérisé par le fait que le couteau est fixé à distance de la surface de travail et descend vers le surface de travail en s'étendant vers l'extérieur.

4. Dispositif pour décaper des planchers selon la revendication 1, 2 ou 3, caractérisé par le fait qu'au moins la partie du couteau qui se trouve radialement à l'extérieur est réalisée sous forme de lame en tôle d'acier élastique et que la lame forme un angle aigu compris de préférence entre 10° et 30° avec la surface de travail.

5. Dispositif pour décaper des planchers selon au moins l'une des revendications précédentes, caractérisé par le fait que le couteau est tourné autour de son axe radial de telle sorte que le bras tranchant se trouve sur toute sa longueur dans la surface de travail, malgré son angle par rapport à la tangente du mouvement circulaire.

6. Dispositif pour décaper des planchers selon au moins l'une des revendications précédentes, caractérisé par le fait que le couteau présente à son extrémité libre un coude en direction de la surface de travail, compris de préférence entre 10° et 30°, ce coude s'étendant de préférence parallèlement au bord de travail.

7. Dispositif pour décaper des plancher selon au moins l'une des revendications précédentes, caractérisé par le fait que l'axe est incliné dans la direction de travail selon un angle compris entre 0° et 5°.

8. Dispositif pour décaper des planchers selon au moins l'une des revendications précédentes, caractérisé par le fait que la pointe de la lame entrant en contact avec la surface de travail a un profil en forme de coin qui est réalisé de telle sorte que l'un des côtés du coin se situe dans la surface de travail et le côté opposé du coin se trouve dans un plan avec la surface qui s'y raccorde du reste de la lame.

9. Dispositif pour décaper des planchers selon au moins l'une des revendications précédentes, caractérisé par le fait qu'il est prévu deux dispositifs de coupe qui peuvent tourner autour d'axes parallèles entre eux situés côte à côte dans la direction de travail et sont entraînés par le même moteur mais en sens inverse.

10. Dispositif pour décaper des planchers selon au moins l'une des revendications précédentes, caractérisé par le fait qu'il est prévu sur le châssis un dispositif destiné à recevoir un poids.

11. Dispositif pour décaper des planchers selon au moins l'une des revendications précédentes, caractérisé par le fait que le châssis présente sur les angles gauche et droit situés à l'avant dans la direction de déplacement, une butée dont la ligne de jonction est juste atteinte par les couteaux rotatifs.

12. Dispositif pour décaper des planchers selon au moins l'une des revendications précédentes, caractérisé par le fait que le châssis est entraîné par le moteur, que l'axe de rotation du dispositif de coupe est orienté perpendiculairement à la surface de travail et que les couteaux rotatifs sont rigides.
